# EUROPÄISCHE PATENTSCHRIFT

(11) **EP 0 754 809 B1**
(45) Veröffentlichungstag und Bekanntmachung des Hinweises auf die Patenterteilung: **25.03.1998**
(21) Anmeldenummer: 96110638.2
(22) Anmeldetag: 02.07.1996
(51) Int. Cl.: E03F 5/14, B01D 35/18

(54) **Vorrichtung zum Entfernen von Abscheidegut aus einer in einem Gerinne strömenden Flüssigkeit**
Device for removing separable matter from a liquid flowing in a gutter
Dispositif pour extraire des matériaux séparables d'un liquide contenu dans une rigole

(30) Priorität: 15.07.1995 DE 29511462 U
(43) Veröffentlichungstag der Anmeldung: 22.01.1997
(73) Patentinhaber: Hans Huber GmbH Maschinen- und Anlagenbau, D-92334 Berching (DE)
(72) Erfinder: Huber, Hans Georg, 92334 Berching (DE); Stadler, Josef, 92339 Beilingries (DE); Blomenhofer, Walter, 92334 Berching (DE)
(74) Vertreter: Patentanwälte Rehberg + Hüppe

(56) Entgegenhaltungen:
- CH-A- 341 477
- DE-A- 3 614 666
- DE-A- 4 042 167
- DE-U- 9 113 055
- FR-A- 2 642 326

## Beschreibung

Die Erfindung betrifft eine Vorrichtung zum Entfernen von Abscheidegut aus einer im einem Gerinne strömenden Flüssigkeit, mit einer insbesondere schräg aufwärts gerichteten und zu einer Abwurfstelle führenden, angetriebenen und ein Gehäuse, eine Welle und eine Förderwendel aufweisenden Schneckenfördereinrichtung für das Abscheidegut sowie mit einer einen Wärmeerzeuger aufweisenden Heizeinrichtung zur Beheizung des nach oben ausgetragenen Abscheideguts. Eine solche Vorrichtung kann insbesondere in Kläranlagen eingesetzt werden, ist jedoch auch vorteilhaft für andere Bereiche der Technik anwendbar, beispielsweise in der Textilindustrie, der Kunststoffindustrie, in Schlachthöfen und dgl., und zwar immer dann, wenn ein Abscheidegut in mehr oder weniger fester Form aus einer Flüssigkeit, insbesondere Wasser, herausgeholt werden soll und dabei Bedingungen eintreten können, insbesondere im Winterbetrieb, in denen ein Einfrieren des Abscheidegutes im Bereich der Schneckenfördereinrichtung vorkommen kann.

Eine solche Vorrichtung zum Entfernen von Abscheidegut aus einer in einem Gerinne strömenden Flüssigkeit weist notwendigerweise auch eine Abscheideeinrichtung auf, die eine Abscheidefläche besitzt, welche von der zu reinigenden Flüssigkeit durchströmt wird. Auf die Art und Weise der Ausbildung dieser Abscheideeinrichtung kommt es im vorliegenden Zusammenhang jedoch nicht an. Sie kann daher beliebig ausgebildet sein.

Die Problematik, von der die vorliegende Erfindung ausgeht, ist folgende. Die in dem Gerinne strömende Flüssigkeit wird in aller Regel, insbesondere bei Kläranlagen, eine Temperatur von 10 °C aufweisen, so daß die Gefahr des Einfrierens nicht besteht. Die eingangs erwähnte Vorrichtung besitzt jedoch auch Teile, insbesondere die nach oben schräg oder auch senkrecht fördernde Schneckenfördereinrichtung, die insbesondere im Freien und im Winterbetrieb auch Minustemperaturen ausgesetzt sein kann. Damit ist hier die Gefahr des Einfrierens gegeben. Diese wird noch dadurch erhöht, daß die Schneckenfördereinrichtung in der Regel nicht kontinuierlich betrieben wird, sondern diskontinuierlich, wobei die Zeitintervalle, in denen das Abscheidegut im Bereich der Schneckenfördereinrichtung ruht, auch relativ groß werden können.

Aus der FR-A-2 642 326 ist eine Vorrichtung der eingangs beschriebenen Art bekannt, die vorzugsweise zum Entwachsen von Vogelfedern eingesetzt wird. Es ist eine schräg aufwärts gerichtete und zu einer Abwurfstelle führende Schneckenfördereinrichtung vorgesehen, die ein Gehäuse, eine Welle und eine Förderwendel aufweist. Zwischen Gehäuse und Förderwendel ist eine Filterwandung, z. B. in Form eines Siebes, vorgesehen. Die Flüssigkeit wird der Vorrichtung mit einer Temperatur von etwa 100 °C zugeführt und muß vor einer zu starken Abkühlung in der Vorrichtung geschützt werden. Dies geschieht durch eine äußere Ummantelung der Vorrichtung mit einer Isolierwandung. Die Isolierwandung ist mit Abstand zu dem Gehäuse der Schneckenfördereinrichtung vorgesehen. Der so gebildete zwischenraum kann beispielsweise mit Dampf beheizt werden. Alternativ ist die Anordnung einer elektrischen Widerstandsheizung an dieser Stelle möglich. Die Heizeinrichtung dient zur Beheizung des flüssigen Waxes, um dessen Erstarrung zu verhindern.

Es ist eine weitere Vorrichtung der eingangs genannten Art bekannt, die neben der Schneckenfördereinrichtung für die Förderung des Abscheidegutes eine Heizeinrichtung zur Beheizung des nach oben ausgetragenen Abscheidegutes aufweist. Die Heizeinrichtung besitzt einen Wärmeerzeuger in Form eines Heizkabels, welches außen am Gehäuse der Schneckenfördereinrichtung angebracht ist. Das Heizkabel erstreckt sich dabei über wesentliche Bereiche der axialen Länge des Gehäuses und über dessen Umfang. Der Wärmeerzeuger ist dann wiederum von einer Isolierschicht abgedeckt, die die Wärmeabgabe des Wärmeerzeugers nach außen in vertretbaren Grenzen halten soll. Die Isolierung wird durch ein zweites Gehäuse geschützt, welches die Isolierung einschließt. Damit ist der bauliche Aufwand für die Isolierung und des zusätzlichen, als Verkleidung dienenden Gehäuses erheblich. Der effektiv an dem Abscheidegut einwirkende Teil der Wärme ist infolge der auftretenden Verluste unbefriedigend.

Der Erfindung liegt daher die Aufgabe zugrunde, eine Vorrichtung der eingangs beschriebenen Art aufzuzeigen, bei der die in dem Wärmeerzeuger entbundene Energie wirtschaftlicher genutzt wird.

Erfindungsgemäß wird dies bei einer Vorrichtung der eingangs beschriebenen Art dadurch erreicht, daß die Welle zumindest in ihrem der Abwurfstelle zugekehrten Bereich als Hohlwelle ausgebildet ist, und daß der Wärmeerzeuger der Heizeinrichtung in der Hohlwelle angeordnet ist.

Die Erfindung geht von dem Gedanken aus, den Wärmeerzeuger nicht mehr außen, also außerhalb des Gehäuses der Schneckenfördereinrichtung, anzuordnen, sondern gleichsam im Zentrum bzw. in der Achse der Welle der Schneckenfördereinrichtung. Zu diesem Zwecke wird die Welle als Hohlwelle ausgebildet, was in einfacher Weise dadurch geschehen kann, daß als Welle ein Rohr eingesetzt wird, auf dessen äußerem Umfang die Förderwendel angeordnet ist. Der so gebildete Innenraum steht dann für die Anordnung des Wärmeerzeugers der Heizeinrichtung zur Verfügung. In der Regel wird ein elektrischer Wärmeerzeuger Anwendung finden, so daß die elektrische Energie in einfacher Weise durch die Hohlwelle dem Wärmeerzeuger zugeleitet werden kann. Es besteht jedoch auch die Möglichkeit, den Wärmeerzeuger als Rohrleitung auszubilden und beispielsweise die Flüssigkeit aus dem Gerinne und deren Temperatur für Heizzwecke zu nutzen. Durch die Entbindung der Wärme im Zentrum der Schneckenfördereinrichtung wird ein wesentlich besserer Wirkungsgrad der Wärmeübertragung erreicht. zwar wird auch hier letztendlich ein Teil der Wärme als Verlustwärme nach außen abfließen, jedoch wird die insgesamt entbundene Wärme genutzt, um die betreffenden Teile der Schneckenfördereinrichtung und damit das z. B. auf der Förderwendel aufruhende Abscheidegut auf Temperatur zu halten. Die Wärme wird daher gerade an den gefährdeten Stellen von der Förderwendel durch Wärmeleitung auf das Abscheidegut übertragen. Zwischen der Förderwendel und dem Gehäuse ist bekanntlich ein Spalt vorgesehen, dessen isolierende Wirkung vorteilhaft genutzt wird, um die Verluste klein zu halten. Andererseits wird aber über den direkten Kontakt zwischen der Förderwendel, dem aufruhenden Abscheidegut und dem Gehäuse gerade auch an diesen Stellen vergleichsweise mehr Wärme über das Abscheidegut an das Gehäuse übertragen, so daß auch hier Einfriererscheinungen vermieden werden.

Der Wärmeerzeuger kann in der Hohlwelle stillstehend angeordnet sein. Dabei kann der Wärmeerzeuger insbesondere Stabform einnehmen. Es ist möglich, den stillstehenden Wärmeerzeuger über ein oder mehrere Lager gegenüber der sich drehenden Hohlwelle abzustützen.

Es ist aber auch möglich, daß der Wärmeerzeuger in der Hohlwelle mitdrehend angeordnet ist und daß für die Zufuhr elektrischer Energie zu dem Wärmeerzeuger ein Schleifringkörper vorgesehen ist. Die Energiezufuhr in Form von elektrischer Energie erfolgt dabei über einen Schleifringkörper, der an der Hohlwelle angeordnet ist. Bei dieser mitdrehenden Anordnung des Wärmeerzeugers kann vorteilhaft die Möglichkeit genutzt werden, den Wärmeerzeuger in direkter Anlage an der inneren Wandung der Hohlwelle zu halten.

In beiden Anordnungsfällen ist es jedoch möglich, daß zur Verbesserung des Wärmeübergangs in der Hohlwelle ein Wärmeübertragungsmedium, insbesondere eine Flüssigkeit, angeordnet ist.

Dieses Wärmeübertragungsmedium dient der Kopplung der Oberfläche des Wärmeerzeugers mit der inneren Oberfläche der Hohlwelle und begünstigt insoweit den Wärmeübergang. In der einfachsten Ausführungsform kann das Wärmeübertragungsmedium eine Flüssigkeit sein. Aber auch die Verwendung eines leicht schmelzbaren Salzes ist möglich. Dabei wird dann der Vorteil genutzt, daß die Wärmemenge, die zur Änderung des Aggregatzustandes erforderlich ist, zu Speicherzwecken genutzt werden kann, so daß die Temperatur des Wärmeübertragungsmediums konstant bleiben kann.

Für den Antrieb der Hohlwelle mit der Förderwendel kann am oberen Ende der Hohlwelle ein Motor angeordnet sein, dessen Welle zum Zwecke der Zufuhr insbesondere elektrischer Energie zu dem Wärmeerzeuger durchbohrt ist. Die Zufuhr der Energie erfolgt dann durch die durchbohrte Welle des Motors hindurch unter direktem Anschluß an die Hohlwelle der Schneckenfördereinrichtung. Dies gilt nicht nur für die zufuhr von elektrischer Energie, sondern beispielsweise auch dann, wenn eine der Erwärmung dienende Flüssigkeit vermittels einer Pumpe über eine Rohrleitung durch die Hohlwelle geschickt wird.

Das Gehäuse der Schneckenfördereinrichtung kann von einer Isolierung umgeben sein. Damit werden Strahlungs- und Konvektionsverluste des Gehäuses der Schneckenfördereinrichtung gemindert.

Die Schneckenfördereinrichtung kann vor der Abwurfstelle ein durchbrochenes Entwässerungsgehäuse aufweisen. Das Entwässerungsgehäuse kann aus isolierendem Material, insbesondere aus Polyurethan, bestehtn. Hier wird vorzugsweise eine Kompaktierzone für das Abscheidegut gebildet und die Flüssigkeit kann durch die Durchbrechungen in das Gerinne zurückgeführt werden.

Die Erfindung wird anhand einer bevorzugten Ausführungsform weiter erläutert und beschrieben. Es zeigen:
- Fig. 1: eine schematisierte Seitenansicht der Gesamtvorrichtung,
- Fig. 2: eine Schnittdarstellung eines Bereiches der Schneckenfördereinrichtung und
- Fig. 3: das obere Ende der Schneckenfördereinrichtung mit ihrem Antrieb und der Energiezuführung.

In Fig. 1 ist eine Vorrichtung 1 dargestellt, die im wesentlichen einerseits eine Abscheideeinrichtung 2 und eine Schneckenfördereinrichtung 3 umfaßt. Die Vorrichtung 1 ist in ein Gerinne 4 mit ihrer gemeinsamen Achse 5 schrägstehend eingebaut, und zwar so, daß sich insbesondere ein Teil der Abscheideeinrichtung 2 unterhalb des Wasserspiegels 6 befindet, während die Schneckenfördereinrichtung 3 zumindest mit ihrem oberen Teil oberhalb des Wasserspiegels 6 angeordnet ist und aus dem Gerinne 4 nach oben herausführt.

Die Schneckenfördereinrichtung 3 weist eine Hohlwelle 7, eine Förderwendel 8 sowie ein Gehäuse 9 auf, welches die Förderwendel 8 rohrförmig umgibt. Am oberen Ende der Hohlwelle 7 ist ein Motor 10 aufgesetzt, der dem Antrieb der Hohlwelle 7 mit Förderwendel 8 dient. Im oberen Bereich der Schneckenfördereinrichtung 3 ist eine Abwurfstelle 11 gebildet, die beispielsweise als Abwurfschurre das Abwerfen des Abscheidegutes in einen Container ermöglicht. Unmittelbar vor der Abwurfstelle 11 ist eine Kompaktierzone für das Abscheidegut 15 gebildet, in deren Bereich ein mit Durchbrechungen versehenes Entwässerungsgehäuse 19 angeordnet ist. Das Entwässerungsgehäuse 19 besteht aus isolierendem Material, insbesondere Polyurethan.

Die Schneckenfördervorrichtung 3 ist zumindest in ihrem oberen Bereich, in welchem Sie dem Einfluß von Minustemperaturen, insbesondere im Winterbetrieb, ausgesetzt sein kann, mit einer Heizeinrichtung versehen, deren wesentliche Bestandteile im Innenraum 12 der Hohlwelle 7 angeordnet sind. Fig. 2 läßt einen Wärmeerzeuger 13 erkennen, der stabförmig ausgebildet ist. Auch die Anordnung von Heizkabeln oder dgl. kann hier möglich sein. Die Zufuhr der in der Regel elektrischen Energie erfolgt durch die Hohlwelle 7 von deren oberem Ende her. Fig. 3 zeigt das Ende des oben aufgesetzten Motors 10. Die Welle des Motors 10 ist ebenfalls hohl ausgebildet, also durchbohrt. Ein Schleifringkörper 14 dient der Einspeisung der elektrischen Energie für den Fall, daß der Wärmeerzeuger 13 mitdrehend im Innenraum 12 der Hohlwelle 7 angeordnet ist. Es ist aber auch möglich, den Energieerzeuger 13 stillstehend anzuordnen, so daß auch die Zuleitung der Energie stillstehend vorgesehen ist.

Fig. 2 läßt erkennen, wie Abscheidegut 15 teilweise auf der Förderwendel 8, teilweise an der Wandung des Gehäuses 9 ruhend abgelagert sein kann, jedenfalls für die Zeiten, in denen die Schneckenfördereinrichtung 3 nicht angetrieben wird. Bekanntlich erfolgt hier ein intermittierender Antrieb mit mehr oder weniger großen Stillstandszeiten. Das Gehäuse 9 der Schneckenfördereinrichtung 3 kann von einer Isolierung 16 umgeben sein, die zweckmäßig durch eine Verkleidung 17 geschützt ist.

Fig. 2 läßt erkennen, daß der Innenraum 12 der Hohlwelle 7 mit einem Wärmeübertragungsmedium 18 ganz oder teilweise gefüllt sein kann, welches den Wärmeerzeuger 13 umgibt und für einen besseren Wärmeübergang zu der Hohlwelle 7 sorgt. Das Wärmeübertragungsmedium kann eine Flüssigkeit, aber auch ein Latentwärmespeicher sein, beispielsweise ein Salz, welches bei vergleichsweise niedriger Erwärmungstemperatur in den flüssigen Aggregatzustand übergeht.

### BEZUGSZEICHENLISTE

- 1 -: Vorrichtung
- 2 -: Abscheideeinrichtung
- 3 -: Schneckenfördereinrichtung
- 4 -: Gerinne
- 5 -: Achse
- 6 -: Wasserspiegel
- 7 -: Hohlwelle
- 8 -: Förderwendel
- 9 -: Gehäuse
- 10 -: Motor
- 11 -: Abwurfstelle
- 12 -: Innenraum
- 13 -: Wärmeerzeuger
- 14 -: Schleifringkörper
- 15 -: Abscheidegut
- 16 -: Isolierung
- 17 -: Verkleidung
- 18 -: Wärmeübertragungsmedium
- 19 -: Entwässerungsgehäuse

## Patentansprüche

1. Vorrichtung zum Entfernen von Abscheidegut (15) aus einer im einem Gerinne (4) strömenden Flüssigkeit, mit einer insbesondere schräg aufwärts gerichteten und zu einer Abwurfstelle (11) führenden, angetriebenen und ein Gehäuse (9), eine Welle und eine Förderwendel (8) aufweisenden Schneckenfördereinrichtung (3) für das Abscheidegut (15) sowie mit einer einen Wärmeerzeuger (13) aufweisenden Heizeinrichtung zur Beheizung des nach oben ausgetragenen Abscheideguts (15), **dadurch gekennzeichnet,** daß die Welle zumindest in ihrem der Abwurfstelle (11) zugekehrten Bereich als Hohlwelle (7) ausgebildet ist, und daß der Wärmeerzeuger (13) der Heizeinrichtung in der Hohlwelle (7) angeordnet ist.

2. Vorrichtung nach Anspruch 1, **dadurch gekennzeichnet**, daß der Wärmeerzeuger (13) in der Hohlwelle (7) stillstehend angeordnet ist.

3. Vorrichtung nach Anspruch 1, **dadurch gekennzeichnet**, daß der Wärmeerzeuger (13) in der Hohlwelle (7) mitdrehend angeordnet ist, und daß für die zufuhr elektrischer Energie zu dem Wärmeerzeuger (13) ein Schleifringkörper (14) vorgesehen ist.

4. Vorrichtung nach Anspruch 1, **dadurch gekennzeichnet**, daß zur Verbesserung des Wärmeübergangs in der Hohlwelle (7) ein Wärmeübertragungsmedium (), insbesondere eine Flüssigkeit, angeordnet ist.

5. Vorrichtung nach Anspruch 1, **dadurch gekennzeichnet**, daß für den Antrieb der Hohlwelle (7) mit der Förderwendel (8) am oberen Ende der Hohlwelle ein Motor (10) angeordnet ist, dessen Welle zum Zwecke der zufuhr insbesondere elektrischer Energie zu dem Wärmeerzeuger (13) durchbohrt ist.

6. Vorrichtung nach Anspruch 1, **dadurch gekennzeichnet**, daß das Gehäuse (9) der Schneckenfördereinrichtung (3) von einer Isolierung (16) umgeben ist.

7. Vorrichtung nach Anspruch 1, **dadurch gekennzeichnet**, daß die Schneckenfördereinrichtung (3) vor der Abwurfstelle (11) ein durchbrochenes Entwässerungsgehäuse (19) aufweist.

## Claims

1. A device for removing separable matter (15) from a liquid flowing in a gutter (4), with a screw conveyor apparatus (3) for the separable matter (15), the screw conveyor apparatus (3) being oriented upwardly, especially at an angle, and leading to a discarding point (11), being driven and comprising a housing (9), a shaft and a conveyor screw (8), and with a heating apparatus comprising a heater (13) for heating the separable matter (15) being carried out upwards, **characterized in that**, at least in its portion adjacent the discarding point (11), the shaft is constructed as a hollow shaft (7), and that the heater (13) of the heating device is arranged within the hollow shaft (7).

2. The device according to claim 1, **characterized in** that the heater (13) is non-rotating arranged within the hollow shaft (7).

3. The device according to claim 1, **characterized in that** the heater (13) is co-rotating arranged within the hollow shaft (7), and that a slip ring (14) is provided for supplying electric energy to the heater (13).

4. The device according to claim 1, **characterized in that** a heat transfer medium (18), especially a liquid, is arranged in the hollow shaft (7), for enhancing the heat transfer.

5. The device according to claim 1, **characterized in that** a motor (10) is arranged at the upper end of the hollow shaft for driving the hollow shaft (7) with the conveyor screw (8), the shaft of the motor being bored through for supplying, especially electrical, energy to the heater (13).

6. The device according to claim 1, **characterized in that** the housing (9) of the screw conveyor apparatus (3) is surrounded by an insulation (16).

7. The device according to claim 1, **characterized in that** the screw conveyor apparatus (3) comprises a drain cover (19) with openings upstream of the discarding point (11).

## Revendications

1. Dispositif destiné à éliminer des matériaux séparables (15) d'un liquide s'écoulant dans une rigole (4), avec un dispositif de transport à vis sans fin (3) dirigé en particulier obliquement vers le haut et menant à une station de déversement (11), entraîné et comportant un carter (9), un arbre et une hélice de transport (8) pour les matériaux séparables (15), ainsi qu'avec un dispositif de chauffage, comportant un générateur de chaleur (13), pour chauffer les matériaux séparables (15) extraits vers le haut, caractérisé en ce que l'arbre est conformé en arbre creux (7), au moins dans sa partie tournée vers la station de déversement (11), et en ce que le générateur de chaleur (13) du dispositif de chauffage est placé dans l'arbre creux (7).

2. Dispositif selon la revendication 1, caractérisé en ce que le générateur de chaleur (13) est placé fixe dans l'arbre creux (7).

3. Dispositif selon la revendication 1, caractérisé en ce que le générateur de chaleur (13) est placé dans l'arbre creux (7) de manière à tourner aussi et en ce que pour l'apport d'énergie électrique au générateur de chaleur (13), il est prévu un corps à bagues collectrices (14).

4. Dispositif selon la revendication 1, caractérisé en ce que pour améliorer le transfert de chaleur il est prévu dans l'arbre creux (7) un fluide de transfert de chaleur, en particulier un liquide.

5. Dispositif selon la revendication 1, caractérisé en ce que pour l'entraînement de l'arbre creux (7) avec l'hélice de transport (8) il est placé, à l'extrémité supérieure de l'arbre creux, un moteur (10) dont l'arbre est percé de part en part en vue de l'apport en particulier d'énergie électrique au générateur de chaleur (13).

6. Dispositif selon la revendication 1, caractérisé en ce que le carter (9) du dispositif de transport à vis sans fin (3) est entouré par une isolation (16).

7. Dispositif selon la revendication 1, caractérisé en ce que le dispositif de transport à vis sans fin (3) comporte, devant la station de déversement (11), un carter de déshydratation (19).
